# EUROPÄISCHE PATENTSCHRIFT

(11) **EP 0 370 459 B1**
(45) Veröffentlichungstag und Bekanntmachung des Hinweises auf die Patenterteilung: **02.02.1994**
(21) Anmeldenummer: 89121514.7
(22) Anmeldetag: 21.11.1989
(51) Int. Cl.: B61D 17/22, B61D 17/06

(54) **Stirnseite eines Eisenbahnreisezugwagens**
Front part of a railway car
Partie frontale d'une voiture de chemin de fer

(30) Priorität: 24.11.1988 DE 3839716
(43) Veröffentlichungstag der Anmeldung: 30.05.1990
(73) Patentinhaber: HÜBNER Gummi- und Kunststoff GmbH, D-34123 Kassel (DE)
(72) Erfinder: Braemert, Peter, D-3340 Wolfenbüttel (DE); Britzke, Ingo, D-3500 Kassel (DE)
(74) Vertreter: Walter, Helmut, Dipl.-Ing.

(56) Entgegenhaltungen:
- EP-A- 0 227 310
- DE-B- 1 227 047
- DE-U- 8 711 584
- GB-A- 2 162 138
- US-A- 3 399 632

## Beschreibung

Die Erfindung bezieht sich auf die Stirnwand eines Reisezugwagens gemäß dem Gattungsbegriff des Patentanspruches 1.

Der Übergang ist also zwischen den beiden Puffern an der Stirnseite des Reisezugwagens angeordnet. Die Oberkante der Puffer liegt vertikal gesehen im Bereich der Übergangsbrücke. Hinzu kommt eine vertikale Differenz zwischen zwei gekuppelten Wagen durch Radreifenabnutzung und Durchfederung von bis zu 85 mm.

Die Federkraft der Puffer kann differieren. Die Federkraft der Übergänge (Gleitdichtwulst oder Gummiwulst) kann ebenfalls differieren.

Es ist daher nicht sichergestellt, daß die Berührungsflächen der Puffer und die Berührungsflächen der Bälge bei gekuppelten Wagen direkt übereinanderliegen. Es tritt daher Versatz zwischen diesen beiden Flächen auf.

Zur aufgabegemäßen Berücksichtigung dieser Problematik schlägt die Erfindung vor, eine gattungsgemäße Stirnseite eines Eisenbahnreisezugwagens gemäß den Patentansprüchen auszubilden.

Damit die Puffer bei Querversatz der Wagen zueinander, bei S-Kurvenfahrten nicht gegen den Brückenrahmen, wie er Teil einer insbesondere zugrundegelegten Übergangseinrichtung gemäß der DE-Patentanmeldung P 38 07 167.3 ist, stoßen, und diesen zerstören, betätigt jeder Puffer beim Eindrücken einen Hebel, mit dem Seile oder Stangen, die den Gleitbalg gegen Federkraft zurückziehen. Hierdurch werden Abweichungen in der Differenz zwischen den Berührungsflächen der Puffer und denen der Übergangsgleitflächen bei zwei miteinander gekuppelten Wagen auf ein Minimum reduziert. Sicherheitshalber werden am Brückenrahmen Anlaufschrägen rechts und links vorgesehen und der Übergang wird durch eine Rückstelleinrichtung in einer bestimmten Stellung zu den Puffern gehalten.

Nachfolgend wird die Erfindung anhand der Zeichnung näher erläutert. In der Zeichnung zeigen:
- Fig. 1: das eine Ende eines Eisenbahnreisezugwagens, dessen Stirnseite dieses Wagenendes erfindungsgemäß ausgebildet ist, in schematischer Darstellung als Seitenansicht,
- Fig. 2: das in Fig. 1 dargestellte Wagenende in der Ansicht auf die Stirnseite,
- Fig. 3: den unteren Bereich der Wagenstirnwand in Seitenansicht und größerer Darstellung,
- Fig. 4: den tragenden Teil der Übergangseinrichtung in Draufsicht und sehr vereinfacht und
- Fig. 5: den einen Seitenbereich der Wagenstirnwand von oben gesehen.

Die Stirnseite des Eisenbahnreisezugwagens 1 weist eine durch eine Tür 2 verschließbare Durchgangsöffnung auf, um es bei geöffneter Tür Personen zu ermöglichen, von diesem Reisezugwagen zu einem mit ihm gekuppelten zweiten Reisezugwagen einer Zuggarnitur überzuwechseln. Hierzu ist unterhalb der Türöffnung an der dargestellten Wagenstirnseite eine Übergangsbrücke 3 plaziert, die bei gekuppelten Wagen sich in der entsprechenden Brücke des zweiten Wagens fortsetzt. Um den Personen ein vom Wetter, dem Fahrtwind und dgl. unbeeinträchtigtes Überwechseln zu gestatten, ist die Übergangsbrücke in einem tunnel- oder röhrenförmigen Übergangsschutz 4 angeordnet, der aus einem hinteren Endrahmen 5, einem Faltenbalg 6 und einem vorderen Endrahmen 7 als seinen wesentlichen Bestandteilen besteht. Mit dem hinteren Endrahmen 5 ist der Übergangsschutz an der Wagenstirnseite befestigt, mit dem vorderen Endrahmen ist der Übergangsschutz mit dem vorderen Endrahmen eines entsprechenden Übergangsschutzes des angekuppelten zweiten Wagens zu verbinden. Der Faltenbalg 6 gibt dem Übergangsschutz die notwendige Nachgiebigkeit, um sich den unterschiedlichen Einbau- und Betriebsbedingungen anpassen zu können. Die Länge zwischen der Wagenstirnseite und dem vorderen Endrahmen 7 kann zwischen vorderen Endrahmen 7 und Faltenbalg 6 zweckentsprechend aufgeteilt werden, solange die zu fordernde Nachgiebigkeit gewährleistet ist. Die vordere Seite des vorderen Endrahmens 7 ist vorzugsweise als Gleitfläche 7a ausgebildet und zwischen diesem Endrahmen und der Wagenstirnseite können in Wagenlängsrichtung nachgiebige Federn 7b angeordnet sein, die die vorderen Endrahmen zweier miteinander gekuppelter Wagen mit einer solchen Vorspannung aneinanderlegen, daß eine mechanische Verbindung zwischen ihnen nicht notwendig ist, beide Endrahmen aber in notwendigen und zulässigen Grenzen in Wagenquerrichtung und vertikal relativ zueinander gleiten können. Die Federn können so ausgestaltet sein, daß der vordere Endrahmen auch direkt an der Wagenstirnseite aufgehängt ist. Der nachgiebige Teil des Übergangsschutzes muß nicht notwendigerweise ein Faltenbalg sein; gegebenenfalls kann er z.B. ein Wulst oder eine Aufeinanderfolge mehrerer Wülste sein.

So wie der Faltenbalg 6 bzw. ein entsprechendes nachgiebiges Teil des Übergangsschutzes Relativbewegungen zwischen zwei miteinander gekuppelten Wagen zuläßt bzw. nicht behindert, darf eine solche Behinderung auch von der Übergangsbrücke 3 nicht ausgehen. Demzufolge besteht die Brücke aus mindestens zwei Teilen 8, 9, die relativ zueinander verstellbar sind. Das Teil 8 ist an der Wagenstirnseite gehalten, das Teil 9 am vorderen Endrahmen 7 und insbesondere bei dieser Lösung ist es zweckmäßig, den vorderen Endrahmen, wie oben erwähnt, direkt an der Wagenstirnseite abzustützen, um zwar das Brückenteil 9 auf dem Brückenteil 8 sich abstützen zu lassen, die damit verbundenen Abstützkräfte aber so gering zu halten, daß keine unerwünschte Beeinträchtigung der Relativbewegungen zwischen beiden Brückenteilen 8, 9 eintritt.

Übergangsschutz und Übergangsbrücke bilden zusammen eine Übergangseinrichtung. Die oben eher grundsätzlich beschriebene Bauweise dieser Übergangseinrichtung ist im einzelnen beschrieben in der DE-Patentanmeldung P 38 07 167.3 vom 04. 03. 1988 bzw. einer die Priorität dieser Anmeldung in Anspruch nehmenden Ep-Anmeldung, deren Aktenzeichen noch nicht bekannt ist. Auf eine solche Bauweise der Übergangseinrichtung bezieht sich die vorliegende Anmeldung im besonderen, jedoch nicht ausschließlich.

Im Hinblick auf die vorliegende Erfindung wesentlich ist bei der bereits vorgeschlagenen Bauweise der Übergangseinrichtung, daß gemäß Fig. 3 die Wagenstirnwand 10 eine in die Bodenkonstruktion des Wagens zurückspringende Tasche 11 aufweist, deren Bodenblech 12 über die Wagenstirnwand 10 vorsteht. In der Tasche 11 ist in Wagenlängsrichtung verschieblich (Rollen 13 bzw. entsprechende Gleitstücke) eine Brückenkonstruktion 14 (oben "Brükkenteil 9") mit ihrem hinteren Ende abgestützt, deren vorderes Ende mit dem vorderen Endrahmen in der Weise verbunden ist, daß ein gabelförmiger Tragrahmen mit den vorderen Enden der Gabelzinken 15 fest mit dem vorderen Endrahmen 7 verbunden ist, während sein Steg über die Rollen 13 oder entsprechende Gleitstücke auf dem wagenfesten Bodenblech 12 abgestützt ist und an ihm ein Trittblech 16 um Gelenke 17 schwenkbar gelagert ist, das in der Betriebsstellung den Bereich zwischen dem gabelförmigen Tragrahmen begehbar abdeckt, in der Außerbetriebsstellung vor der Wagenstirnwand liegt, so daß die sich im Raum zwischen dem gabelförmigen Tragrahmen liegende Kupplung 100 zugänglich ist.

Ersichtlich ist nun insbesondere bei einer solchen Bauweise nur bis zu bestimmten Relativbewegungen zwischen zwei miteinander gekuppelten Wagen die Gefahr auszuschließen, daß insbesondere an den Tragrahmen die Puffer 18 anschlagen und diesen beschädigen.

Sind zwei Wagen miteinander gekuppelt, so sollten die Pufferfedern eine solche, gleiche Vorspannung haben, daß sie in der Mitte zwischen beiden Wagen aufeinanderliegen, solange normale Betriebsverhältnisse vorliegen und die Pufferfedern noch in gleicher Weise einander entgegengesetzte Kräfte aufbringen. Dies erfolgt zumindest etwa in einer vertikalen Querebene A, in der auch die vorderen Endrahmen beider Übergangsschutzeinrichtungen sowie die Trittbleche 16 und die vorderen Enden der Seitenteile 15 der gabelförmigen Tragrahmen, die Trittbleche 16 unter Zwischenschaltung von Dichtungsstreifen 35a, aneinanderliegen. Erfolgen aus dieser Betriebsstellung heraus im wesentlichen quergerichtete Horizontalbewegungen zwischen den beiden Wagen, so können Betriebsbedingungen auftreten, in denen die Puffer 18 relativ zur Übergangseinrichtung seitlich auswandern und, je nach der Ursache für diese Änderung der Betriebssituation nähern sich die Puffer der einen Seite der Übergangsbrücke. Dies ist auch dann unschädlich, wenn einbaubedingt die Pufferoberkante von der Schienenoberkante einen größeren Abstand hat als die Unterkante der Übergangseinrichtung, solange es zu keiner Berührung zwischen Übergangseinrichtung und Puffern kommt oder solange die Vorderkanten der Übergangseinrichtungen und Puffer beider Wagen in der oben erwähnten Ebene A liegen. Nähern sich im letzten Fall die Puffer von einer Seite her der Übergangseinrichtung entsprechend weitgehend, so können sie zwischen die beiden Übergangsbrücken eindringen und unter zeitweiser Bildung eines Spaltes in ihre Taschen hineinschieben, ohne daß es zu Beschädigungen kommt.

Ändern sich nun die Verhältnisse, so besteht die Gefahr, daß die aneinanderliegenden Puffer bei der Annäherung an die Übergangseinrichtungen nicht mehr zwischen die beiden Übergangsbrücken eindringen können, sondern sich der Übergangseinrichtung im Bereich eines Gabelzinkens 15 nähern und schließlich an diesen anstoßen und ihn beschädigen können.

Diese Gefahr kann im ganz normalen Bahnbetrieb schon beim Durchfahren einer engen Kurve auf der kurveninneren Seite gegeben sein, wenn ein Puffer stärker in seine Führung eingedrückt wird, während der andere entsprechend weiter aus seiner Führung heraustritt und sich die Übergangseinrichtung nicht im genau gleichen Maße verstellt. Die Gefahr kann in besonderem Maße gegeben sein, wenn sich nach längerer Betriebsdauer die ursprünglich vorliegenden Verhältnisse ändern, wozu Ursachen in der Beschreibungseinleitung genannt sind.

Um diese Gefahr auszuschließen sind nun Puffer und Übergangseinrichtung jedes Wagens erfindungsgemäß in der Weise miteinander gekoppelt, daß die Übergangsbrücke den Verstellbewegungen der Puffer in der Weise folgt, daß Puffer 18 und Vorderkanten der Übergangsbrücke, also der seitlichen gabelzinkenförmigen Teile 15 des Tragrahmens und des Trittbleches 16 unabhängig von der Stellung der Puffer einander korrespondieren, d.h. in einer gemeinsamen vertikalen Querebene liegen. Hierzu ist beispeilhaft aber doch auch in vorzugsweiser Ausführung an jedem Puffer 18 bzw. dem Pufferteller jedes der beiden miteinander gekuppelten Wagen ein Hebelgestänge in einem Gelenk 20 angelenkt dessen Hebel 21, 22 und 23 in Gelenkpunkten 24, 25 gelenkig miteinander verbunden sind, dessen Winkelhebel 22 in einem Gelenkpunkt 27 schwenkbar am jeweiligen Wagen gelagert ist und dessen letzter Hebel 23 mit einem Seilzug 28 verbunden ist, der über eine Umlenkrolle 29 geführt und in einem Haltepunkt 30 an der Brückenkonstruktion 14 gehalten ist und einen Seilstrammer 31 aufweist. Es sind auf diese Weise im Grunde aufeinander abgestimmte Längsbewegungen von Puffern und Übergangsbrücke, im vorzugsweisen Fall der beschriebenen Bauweise der Übergangseinrichtung, weitgehend gewährleistet.

Im Fall einfacherer Anforderungen kann alternativ, im Fall besonderer Anforderungen kann additiv die Übergangsbrücke unmittelbar gegen ein Anstoßen der Puffer in den oben behandelten Betriebsverhältnissen geschützt werden. Im Fall besonderer Anforderungen kann Übergangseinrichtung bzw. Übergangsbrücke in der vorbeschriebenen Weise vor einem Anstoßen der Puffer durch eine Steuerung von Brückenbewegungen in Abhängigkeit von Pufferbewegungen verhindert werden, trotzdem aber dem Umstand Rechnung getragen werden, daß als Regelfall nicht voraussehbare Relativbewegungen stattfinden oder die erfindungsgemäße Steuerung ausfällt.

Bei dieser demzufolge alternativen, vorzugsweise aber additiven Lösung sind der Außenseite jedes Gabelzinkens 15, bei anderen Brückenkonstruktionen in entsprechender Weise anderen Brückenbestandteilen, Pufferableitflächen zugeordnet und zwar in dem Bereich, an dem die Puffer an den Gabelzinken 15 zur Anlage kommen würden, wenn die Übergangseinrichtungen zweier Wagen ihre Ausgangsposition mehr beibehalten würden als die zwischen beiden Wagen wirkenden Puffer. Diese Pufferableitflächen sind an den Außenseiten der Gabelzinken befestigte Blöcke 32, deren Außenflächen in der Weise schräg verlaufen, daß ein anschlagender Puffer die Brücke zunehmend zum seitlichen Ausweichen veranlaßt, indem der Abstand der Schrägfläche von der Gabelzinkenfläche in Richtung auf die Wagenstirnwand zunehmend geringer wird (Fig. 4). Diese Ausweichbewegungen führen bei der vorzugsweisen Brückenkonstruktion zu seitlichen Verschiebebewegungen zwischen den Gleitflächen 7a der vorderen Endrahmen 7 und sind deshalb bei dieser Lösung besonders einfach zu bewirken bzw. möglich.

## Patentansprüche

1. Stirnseite eines Eisenbahnreisezugwagens (1) mit einer in Wagenlängsrichtung längenveränderlichen Übergangseinrichtung (3,4) im Bereich zwischen zwei seitlichen, in Wagenlängsrichtung federnden Puffern (18), wobei zumindest in bestimmten Betriebszuständen die Übergangseinrichtung (3,4) mit ihr zugehörigen Teilen unterhalb einer Horizontalebene liegt, über die die Pufferteller nach oben vorstehen und wobei die Pufferteller bei normaler Spannung der Pufferfedern in einer vertikalen Querebene (A) liegen, in der vordere Endteile der Übergangseinrichtung (3,4) liegen und wobei weiter die Übergangseinrichtungen (3,4) zweier miteinander gekuppelten Reisezugwagen (1) durch in Längsrichtung wirkende Federn ohne feste Verbindung aneinander in Anlage zu halten sind, **gekennzeichnet** durch ein Koppelgestänge (20-25, 27-31) zwischen den Puffertellern und dem vorderen Ende der Übergangseinrichtung (3,4), um Pufferteller und vorderes Ende der Übergangseinrichtung zwangsweise in einer gemeinsamen lotrechten Fahrzeugquerebene zu halten.

2. Stirnseite nach Anspruch 1, **dadurch gekennzeichnet,** daß das Koppelgestänge (20-25, 27-31) einen Seilzug (27-31) einschließt.

3. Stirnseite eines Eisenbahnwagens nach Anspruch 1 oder Anspruch 2, wobei die Übergangseinrichtung (3,4) aus einer Übergangsbrücke (3) und einem Übergangsschutz (4) besteht und Übergangsbrücke (3) und Übergangsschutz (4) unabhängig voneinander in der Längsrichtung des Eisenbahnreisezugwagens (1) verstellbar sind, **dadurch gekennzeichnet,** daß die Übergangsbrücke (3) und die Pufferteller durch das Koppelgestänge (20-25, 27-31) miteinander gekoppelt sind.

4. Stirnseite nach einem der Ansprüche 1 bis 3, **gekennzeichnet** durch seitliche Pufferabweisflächen der Übergangseinrichtung im Bereich der Puffer (18).

5. Stirnseite nach Anspruch 4,
dadurch gekennzeichnet,
daß die Pufferabweisflächen in der Ansicht von oben schräg verlaufen derart, daß sich der Abstand von der lotrechten Wagenlängsmittelebene zur Wagenquermitte hin verringert.

6. Stirnseite nach einem der Ansprüche 1 bis 5,
gekennzeichnet
durch die Verwendung einer Übergangseinrichtung, deren Boden (16) auf einem gabelförmigen Gerippe abgestützt ist, dessen Querträger etwa im Bereich der Wagenstirnwand (10) liegt und von dem aus zwei parallele Endlängsträger (15) bis in den Bereich einer vertikalen Querebene (A) verlaufen, in der die Pufferteller bei normaler Spannung der Pufferfedern liegen und auf denen ein Trittblech (16) liegt, das ebenfalls in der genannten vertikalen Querebene endet.

## Claims

1. An end wall for a railway passenger car (1) having a gangway means (3, 4) in the area between two lateral buffers (18) which are resilient in the longitudinal direction of the car, the gangway means (3, 4) being of variable length in the longitudinal direction of the car, and being situated, at least in certain states of operation, with its associated parts beneath a horizontal plane over which the buffer heads project upwardly, the buffer heads being situated, in the case of normal tension of the buffer springs, in a vertical transverse plane (a) in which front end parts of the gangway means (3, 4) are situated, the gangway means (3, 4) of two interconnected passenger cars (1) being held in contact with one another, without a fixed connection, by means of springs acting in the longitudinal direction, characterised by a coupling linkage (20 - 25, 27 - 31) between the buffer heads and the front end of the gangway means (3, 4) in order to hold the buffer heads and the front end of the gangway means positively in a common vertical transverse vehicle plane.

2. An end wall according to claim 1, characterised in that the coupling linkage (20 - 25, 27 - 31) includes a cable (27 - 31).

3. An end wall of a railway car according to claim 1 or 2, in which the gangway means (3, 4) consists of a gangway bridge (3) and a gangway protection (4) and the gangway bridge (3) and gangway protection (4) are adjustable independently of one another in the longitudinal direction of the passenger car (1), characterised in that the gangway bridge (3) and the buffer heads are coupled together by the coupling linkage (20 - 25, 27 - 31).

4. An end wall according to any one of claims 1 to 3, characterised by lateral buffer recoil surfaces of the gangway means in the area of the buffers (18).

5. An end wall according to claim 1, characterised in that the buffer recoil surfaces viewed from above extend obliquely so that the distance from the vertical longitudinal central plane of the car to the transverse centre of the car decreases.

6. An end wall according to any of claims 1 to 5, characterised by use of a gangway means, the base (16) of which rests on a forked framework whose cross-member lies approximately in the region of the car end face (10) and from which two parallel terminal longitudinal members (15) extend to near a vertical transverse plane (A) in which the buffer heads lie when the buffer springs are under normal tension and on which a metal footboard (16) rests and likewise ends in the aforementioned vertical transverse plane.

## Revendications

1. Partie frontale d'une voiture de chemin de fer à voyageurs (1) comportant une installation d'intercirculation (3, 4) à longueur variable dans le sens longitudinal de la voiture, située dans la zone se trouvant entre deux tampons (18) latéraux élastiques dans le sens longitudinal de la voiture, où, au moins dans des conditions d'exploitation données, l'installation d'intercirculation (3, 4) et les éléments qui en font partie se trouvent au-dessous d'un plan horizontal au-dessus duquel les plateaux de tampon font saillie et où les plateaux de tampon, quand les ressorts de tampon sont sous tension normale, se trouvent dans un plan vertical transversal (A) dans lequel se trouvent des éléments d'extrémité avant de l'installation d'intercirculation (3, 4) et où, de plus, les installations d'intercirculation (3, 4) de deux voitures de chemin de fer à voyageurS (1) accouplées ensemble doivent être maintenues l'une contre l'autre sans raccordement fixe par des ressorts à action longitudinale, caractérisée par une tringlerie de couplage (20 à 25, 27 à 31) entre les plateaux de tampon et l'extrémité avant de l'installation d'intercirculation (3, 4) pour maintenir par force les plateaux de tampon et l'extrémité avant de l'installation d'intercirculation dans un plan perpendiculaire commun transversal par rapport au véhicule.

2. Partie frontale selon la revendication 1, caractérisée en ce que la tringlerie de couplage (20 à 25, 27 à 31) comprend un palan (27 à 31).

3. Partie frontale d'une voiture de chemin de fer selon la revendication 1 ou la revendication 2, où l'installation d'intercirculation (3, 4) est constituée d'une passerelle d'intercirculation (3) et d'une protection d'intercirculation (4) et où la passerelle d'intercirculation (3) et la protection d'intercirculation (4) sont réglables dans le sens longitudinal de la voiture de chemin de fer à voyageurs (1) indépendamment l'une de l'autre, caractérisée en ce que la passerelle d'intercirculation (3) et les plateaux de tampon sont reliés l'un à l'autre par l'intermédiaire de la tringlerie de couplage (20 à 25, 27 à 31).

4. Partie frontale selon l'une quelconque des revendications 1 à 3, caractérisée par des surfaces latérales de détournement de tampon de l'installation d'intercirculation dans la zone des tampons (18).

5. Partie frontale selon la revendication 4, caractérisée en ce que les surfaces de détournement de tampon, sont obliques vues du dessus de telle manière que l'écart par rapport au plan vertical central longitudinal de la voiture se réduit en direction du centre transversal de la voiture.

6. Partie frontale selon l'une quelconque des revendications 1 à 5, caractérisée par l'emploi d'une installation d'intercirculation dont le plancher (16) repose sur une charpente en forme de fourche dont la poutre transversale se situe approximativement dans la zone de la partie frontale de la voiture (10), poutre transversale à partir de laquelle deux poutres longitudinales d'extrémité (15) parallèles vont jusque dans la zone d'un plan transversal (A) vertical dans lequel les plateaux de tampon se trouvent dans le cas où les ressorts de tampon sont normalement tendus, poutres longitudinales sur lesquelles une tôle-plancher (16) prend appui et s'arrête également dans le plan transversal vertical mentionné.
